# EUROPÄISCHE PATENTSCHRIFT

(11) **EP 0 086 888 B1**
(45) Veröffentlichungstag und Bekanntmachung des Hinweises auf die Patenterteilung: **18.12.1985**
(21) Anmeldenummer: 82111485.7
(22) Anmeldetag: 10.12.1982
(51) Int. Cl.: B65H 16/02

(54) **Folienhandabroller**
Stand for manually unwinding foils
Dérouleur à main pour feuilles

(30) Priorität: 03.02.1982 DE 3203646
(43) Veröffentlichungstag der Anmeldung: 31.08.1983
(73) Patentinhaber: Stark, Erich, D-7151 Affalterbach (DE)
(72) Erfinder: Stark, Erich, D-7151 Affalterbach (DE)
(74) Vertreter: Patentanwälte Ruff, Beier, Schöndorf und Mütschele

## Beschreibung

Die Erfindung betrifft einen Folienhandabroller mit einer Folienrolle aus Dehnfolie und einem von zwei parallel zur Längsachse der Folienrolle verlaufenden Rahmenlängsteilen und zwei quer zur Längsachse der Folienrolle verlaufenden Rahmenquerteilen gebildeten Rahmen, in den die Folienrolle zur dehnbaren Lagerung aufnehmbar ist, einer auf die Folienrolle einwirkenden Bremseinrichtung sowie einer Verstelleinrichtung mit einem drehbaren Betätigungsglied, mittels dessen die beiden Rahmenquerteile mehr oder weniger weit aufeinander zu- bzw. voneinander wegbewegbar sind und die Bremseinrichtung regulierbar ist, wobei zwischen mindestens einem Ende mindestens eines der Rahmenlängsteile und einem der Rahmenquerteile eine verstellbare Schraubverbindung besteht.

Derartige Geräte werden heute bereits vielfach bei der Verpackung von Waren aller Art eingesetzt, insbesondere dann, wenn es gilt, auf Paletten angeordnete Waren zu verpacken. Gearbeitet wird mit diesen Geräten dabei folgendermassen:
Das Folienbahnende wird an der zu verpackenden Ware angelegt und dort zunächst festgehalten . Dann wird die Ware zunächst einmal und dann mehrfach rundum bewickelt, wobei die Folie so gedehnt wird, dass sie aufgrund ihrer Rückstellkraft an der Ware bzw. einer Folien-Unterschicht haften bleibt. Die Bewicklung kann dabei so vor sich gehen, dass die Ware vor dem Folienabroller gedreht oder dieser um die Ware herum geführt wird. In jedem Falle ist dabei dafür zu sorgen, dass sich die Folie nicht lose abwickelt, sondern unter Dehnung abgezogen wird, da sie sonst nicht an der Ware bzw. einer unteren Folien-Schicht haften bleibt. Hierzu ist eine mehr oder weniger starke Bremsung der Folienrolle erforderlich, die zudem dem Umstand Rechnung tragen muss, dass der Durchmesser der Folienrolle während des Wickelvorganges ständig abnimmt.

Bei einem der bisher bekannten Folienhandabroller der eingangs beschriebenen Art, nämlich bei dem aus der GB-A-2 069 547 bekannten Folienhandabroller, weist der Rahmen, in dem die Folienrolle gelagert ist, ein oberes, an einem Ende am ersten Rahmenlängsteil angelenktes Querteil auf, dessen anderes Ende mittels eines drehbaren Betätigungsgliedes, nämlich einer Stellschraube mehr oder weniger stark gegen das obere Ende des zweiten Rahmenlängsteiles gedrückt wird, mit der Folge, dass ein von dem Querteil getragenes und dort drehbar gelagertes Halteglied, mehr oder weniger stark gegen die obere Stirnseite der Folienrolle gedrückt wird. Während des Wickelvorganges ist die Betätigung der Stellschraube mühsam, oft sogar unmöglich, da der Folienhandabroller in aller Regel mit beiden Händen gehalten und bei der Verpackung von höheren Gegenständen so stark angehoben werden muss, dass die Stellschraube überhaupt nicht erreicht werden kann.

Der Erfindung liegt die Aufgabe zugrunde, hier Abhilfe, d.h. einen Folienhandabroller zu schaffen, bei dem sich die Bremseinrichtung jederzeit, d.h. auch dann problemlos regulieren lässt, wenn es gilt, die oberen Bereiche höherer Gegenstände mit Dehnfolie zu umwickeln.

Diese Aufgabe wird erfindungsgemäss durch einen Folienhandabroller gelöst, bei dem das drehbare Betätigungsglied für die verstellbare Schraubverbindung von wenigstens einem der Rahmenlängsteile gebildet ist, zwischen dem und wenigstens einem der Rahmenquerteile die Schraubverbindung besteht. Bei einem so ausgebildeten Folienhandabroller kann die Verstelleinrichtung jederzeit problemlos von einer das Gerät haltenden Hand betätigt werden, unabhängig von der jeweiligen Arbeitshöhe. Die Verstelleinrichtung des erfindungsgemässen Folienabrollers kann auf dessen Bremseinrichtung beispielsweise über einen Seilzug oder ein Zahnradgetriebe einwirken. Als besonders einfach in Herstellung und Handhabung hat sich jedoch eine Ausführungsform erwiesen, bei der die Verstelleinrichtung längenveränderbar ist und die Rahmenquerteile durch Verkürzung der Verstelleinrichtung in an sich bekannter Weise in axialer Richtung auf den Kern der Folienrolle drückbar sind. Letzteres gilt insbesondere dann, wenn die beiden Rahmenquerteile und das sie verbindende weitere Rahmenlängsteil als Federbügel ausgebildet sind, der Rahmen also frei von Gelenk- und Steckverbindungen ist, was bei einer bevorzugten Ausführungsform des erfindungsgemässen Folienhandabrollers der Fall ist.

Zur Längenveränderung des drehbaren Rahmenlängsteiles kann zwischen diesem und einem der Rahmenquerteile eine Stellschraube vorgesehen sein, die vorzugsweise gelenkig gelagert ist. Bei einer bevorzugten Ausführungsform sind zwei gelenkig gelagerte Stellschrauben vorgesehen, von denen eine rechts- und die andere linksgängig ist.

Das drehbare Rahmenteil kann als Drehgriff, vorzugsweise als Griffrolle oder Vierkantrohr ausgebildet sein und eine Länge aufweisen, die vorzugsweise im wesentlichen der Breite der Folienrolle entspricht.

Das drehbare Rahmenlängsteil kann auch aus zwei teleskopartig zusammenwirkenden Teilen bestehen, die jeweils mit einem der Rahmenquerteile vorzugsweise über ein Gelenk drehbar verbunden sind. In jedem Falle hat es sich als vorteilhaft erwiesen, das drehbare Rahmenlängsteil zwischen den freien Enden der beiden Rahmenquerteile und die Lager für die Folienrolle im wesentlichen in der Mitte der Rahmenquerteile anzuordnen.

Die beiden Rahmenquerteile weisen vorzugsweise jeweils ein in der Arbeitsstellung stirnseitig in das Folienrollen-Innere ragendes Zentrierglied auf, wobei eines der beiden Zentrierglieder einen stirnseitig an der Folienrolle anliegenden Bund aufweist und drehbar gelagert ist, während dem anderen Zentrierglied eine stirnseitig auf die Folienrolle einwirkende Bremsscheibe zugeordnet ist, die auf einer Anschlagplatte drehbar gelagert ist.

Das Folienrollenlager ist vorzugsweise in an sich bekannter Weise als axiales Drucklager ausgebildet und weist dabei vorzugsweise ein Lagerteil auf, das relativ zum zugehörigen Rahmenquerteil in axialer Richtung verschiebbar und mittels einer Spanneinrichtung in axialer Richtung festlegbar ist. Dadurch kann die Folienrolle in einfacher Weise in den Rahmen eingesetzt und eingespannt und nach Gebrauch wieder freigegeben werden, während die Verstelleinrichtung feinfühlig ausgebildet werden kann. Die Spanneinrichtung kann beispielsweise von einer Stellschraube gebildet sein. Als besonders praktisch, da einfach und problemlos zu betätigen, hat sich jedoch eine selbsthemmende Schnellspanneinrichtung erwiesen, die vorzugsweise nur zwei Endstellungen, nämlich eine Halte- und eine FreigabeStellung, besitzt. Diese Schnellspanneinrichtung kann ein als Kipphebel ausgebildetes Stellglied aufweisen, das an einer mit einem unter Federdruck stehenden Stellbolzen zusammenwirkenden Exzenterscheibe befestigt ist, wobei das der Exzenterscheibe abgewandte Stellbolzenende den drehbar gelagerten Folienrollenlagerteil trägt.

An dem der Spannvorrichtung gegenüberliegenden Rahmenquerteil kann ein Stützfuss vorgesehen sein, der ein Abstellen des Gerätes am Boden ermöglicht. Der Stützfuss kann beispielsweise von einem Ring gebildet sein, dessen Durchmesser vorzugsweise grösser ist als der Durchmesser einer vollen Folienrolle.

Weitere Einzelheiten, Merkmale und Vorteile der Erfindung ergeben sich aus den Ansprüchen und der folgenden Beschreibung einer bevorzugten Ausführungsform im Zusammenhang mit der Zeichnung. In der Zeichnung zeigen jeweils schematisch:
Fig. 1 eine Seitenansicht eines erfindungsgemässen Folienhandabrollers,
Fig. 2 eine Draufsicht auf den in Fig. 1 dargestellten Folienhandabroller und
Fig. 3 Teile des in Fig. 1 dargestellten Folienhandabrollers in vergrössertem Massstab.

Der dargestellte Folienhandabroller weist einen von einem Metallring gebildeten Stützfuss 1 auf; der am unteren Querteil 2 des Geräterahmens befestigt ist. Das jeweils rechts dargestellte Ende des Querteiles 2 geht in ein rechtwinklig dazu verlaufendes Längsteil 3 des Geräterahmens über, an dessen anderem Ende sich das obere Querteil 4 des Geräterahmens rechtwinklig anschliesst. Die beiden Querteile 2, 4 und das sie verbindende Längsteil 3 des Geräterahmens sind einstückig ausgebildet und vorzugsweise aus einem Metallrohr mit flachem Rechteckquerschnitt gefertigt, so dass sie einen Federbügel darstellen, dessen von den Querteilen 2, 4 gebildete Schenkel mehr oder weniger stark auseinandergedrückt bzw. zusammengezogen werden können.

In der Mitte des unteren Rahmenquerteiles 2 ist eine kleine Lagerplatte 5 befestigt, auf der eine Bremsscheibe 6 drehbar gelagert ist. Oberhalb dieser Bremsscheibe 6 ist ein Zentrierglied 7 angeordnet, das in der Arbeitsstellung des Folienabrollers in das Innere der aufgeschobenen Folienrolle 8 ragt',' während die Bremsscheibe 6 stirnseitig auf die Folienrolle 8 bzw. deren Kernrolle einwirkt.

Unterhalb der Mitte des oberen Rahmenquerteiles 4 ist ebenfalls ein Zentrierglied 9 vorgesehen, Dieses Zentrierglied 9 weist einen umlaufenden Bund 10 auf, der in der Arbeitsstellung stirnseitig gegen die Folienrolle 8 bzw. deren Kernrolle einwirkt. Das obere Zentrierglied 9 ist am unteren Ende eines Stellbolzens 11 drehbar gelagert, der in einer Ausnehmung des oberen Rahmenquerteiles 4 geführt ist. Das obere Ende des Stellbolzens 11 weist einen umlaufenden Bund auf, gegen den von unten eine Druckfeder wirkt, die sich nach unten gegen das obere Querteil 4 abstützt. Neben dem oberen Ende des Stellbolzens 11 sind am oberen Rahmenquerteil 4 zwei Laschen 12, 13 befestigt, zwischen denen eine Scheibe 14 gelagert ist. An der Scheibe 14 ist ein Kipphebel 15 befestigt. An der dem Kipphebel 15 gegenüberliegenden Seite weist die Scheibe 14 einen halbkreisförmigen Bereich auf, an den sich einander parallele Scheibenseiten anschliessen. Bei der dargestellten Stellung des Kipphebels 15 wird das obere Ende des Stellbolzens 11 von der auf ihn einwirkenden Druckfeder gegen eine dieser Scheibenseiten gedrückt. Die Scheibe 14 ist zwischen den beiden Laschen 12, 13 mittels eines Gelenkstiftes 16 exzentrisch gelagert, d.h. die Abstände der beiden einander parallelen Scheibenseiten zur Lagerachse sind unterschiedlich gross, mit der Folge, dass der durch Federdruck von unten gegen die Exzenterscheibe 14 gedrückte Stellbolzen 11 zusammen mit dem von ihm getragenen Zentrierglied 9 axial nach oben verlagert wird, wenn der Kipphebel 15 zusammen mit der mit ihm starr verbundenen Exzenterscheibe 14 aus der dargestellten Endstellung (Haltestellung) nach links in die zweite Endstellung (Freigabestellung) verschwenkt wird.

An den freien Enden der beiden Rahmenquerteile 2, 4 sind miteinander fluchtende Durchbrechungen 17, 18 vorgesehen, in denen jeweils ein Ende einer Stellschraube 19, 20 mittels eines Gelenkstiftes 21, 22 gelenkig gelagert ist. Die eine dieser Stellschrauben 19, 20 weist ein Linksgewinde, die andere ein Rechtsgewinde auf. Beide Stellschrauben sind in Muttern eingeschraubt, die jeweils an einemEndeeines als Drehgriff 23 dienenden Rohres befestigt, vorzugsweise verschweisst, sind. Dieses Rohr bildet das zweite Rahmenlängsteil. Eine Betätigung des Drehgriffes 23 hat zur Folge, dass die beiden Stellschrauben 19, 20 mehr oder weniger weit in das Innere des Drehgriffes eingeschraubt werden und dies wiederum, dass die freien Enden der beiden Rahmenquerteile 2, 4 mehr oder weniger weit aufeinander zu- bzw. voneinander wegbewegt werden. Letzteres hat zur Folge, dass durch Betätigung des Drehgriffes 23 sich eine Feineinstellung des Abstandes der beiden Zentrierglieder 7, 9 durchführen lässt.

Mit dem dargestellten Folienhandabroller kann beispielsweise in folgender Weise gearbeitet werden: Zunächst wird der Kipphebel 15 aus der dargestellten Endstellung nach links geklappt, so dass der Stellbolzen 11 und damit das obere Zentrierglied 9 durch die auf den Stellbolzen 11 einwirkende Feder nach oben verlagert wird. Ist dies geschehen, kann auf das untere Zentrierglied 7 eine volle Folienrolle 8 aufgesetzt werden. Nach Ausrichten der Folienrolle ist der Kipphebel 15 wieder nach rechts in die dargestellte Endstellung zu verschwenken, wobei das obere Zentrierglied 9 in das Innere der Folienrolle bzw. deren Kernrolle eingreift. Die Folienrolle 8 wird jetzt von den beiden Zentriergliedern 7, 9 gehalten und kann mehr oder weniger leicht gedreht werden, wobei die Wirkung der einerseits mit der Folienrolle 8 und andererseits mit der Lagerplatte 5 zusammenwirkenden-Bremsscheibe 6 von der Beschaffenheit der Bremsscheibe und von dem von der Folienrolle 8 ausgeübten Auflagedruck abhängt. Die Bremswirkung der Bremsscheibe 6 kann jedoch durch Betätigung des gleichzeitig als Haltegriff dienenden Drehgriffes 23 verändert werden. Dabei spielt die Höhe, in der mit dem Folienabroller jeweils gearbeitet wird, keine Rolle, da die Verstelleinrichtung ihrer Bremseinrichtung auch in den extremsten Lagen leicht zugänglich ist.

## Patentansprüche

1. Folienhandabroller mit einer Folienrolle (8) aus Dehnfolie und einem von zwei parallel zur Längsachse der Folienrolle (8) verlaufenden Rahmenlängsteilen (3, 23) und zwei quer zur Längsachse der Folienrolle (8) verlaufenden Rahmenquerteilen (2, 4) gebildeten Rahmen, in den die Folienrolle (8) zur drehbaren Lagerung aufnehmbar ist, einer auf die Folienr.olle (8) einwirkenden Bremseinrichtung, sowie einer Verstelleinrichtung mit einem drehbaren Betätigungsglied (23), mittels dessen die beiden Rahmenquerteile (2, 4) mehr oder weniger weit aufeinander zu- bzw. voneinander wegbewegbar sind, und die Bremseinrichtung regulierbar ist, wobei zwischen mindestens einem Ende mindestens eines der Rahmenlängsteile (3, 23) und einem der Rahmenquerteile (2, 4) eine verstellbare Schraubverbindung besteht, dadurch gekennzeichnet, dass das drehbare Betätigungsglied für die verstellbare Schraubverbindung von wenigstens einem (23) der Rahmenlängsteile (3, 23) gebildet ist, zwischen dem und wenigstens einem der Rahmenquerteile (2, 4) die Schraubverbindung besteht.

2. Abroller nach Anspruch 1, dadurch gekennzeichnet, dass die Verstelleinrichtung (23) längenveränderbar ist und die Rahmenquerteile (2, 4) durch Verkürzung der Verstelleinrichtung in an sich bekannter Weise in axialer Richtung auf den Kern der Folienrolle (8) drückbar sind.

3. Abroller nach einem der vorhergehenden Ansprüche, dadurch gekennzeichnet, dass die beiden Rahmenquerteile (2, 4) und das sie verbindende weitere Rahmenlängsteil (3) als Federbügel ausgebildet sind.

4. Abroller nach einem der vorhergehenden Ansprüche, dadurch gekennzeichnet, dass das drehbare Rahmenlängsteil (23) an mindestens einem Ende mit einem der Rahmenquerteile (2, 4) über eine vorzugsweise gelenkig gelagerte Stellschraube (19, 20) verbunden ist.

5. Abroller nach Anspruch 4, dadurch gekennzeichnet, dass das drehbare Rahmenlängsteil (23) an einem Ende über eine Stellschraube (19) mit Rechtsgewinde und am anderen Ende über eine Stellschraube (20) mit Linksgewinde mit den Rahmenquerteilen (2, 4) verbunden ist.

6. Abroller nach einem der vorhergehenden Ansprüche, dadurch gekennzeichnet, dass das drehbare Rahmenlängsteil als Drehgriff (23), insbesondere als Griffrolle, ausgebildet ist, der bzw. die vorzugsweise eine Länge aufweist, die im wesentlichen der Folienrollenbreite entspricht.

7. Abroller nach einem der vorhergehenden Ansprüche, dadurch gekennzeichnet, dass das drehbare Rahmenlängsteil (23) zwischen den freien Enden der beiden Rahmenquerteile (2, 4) vorgesehen ist und die Lager für die Folienrolle (8) im wesentlichen in der Mitte der Rahmenquerteile (2, 4) angeordnet sind.

8. Abroller nach einem der vorhergehenden Ansprüche, dadurch gekennzeichnet, dass das Rollenlager in an sich bekannter Weise als Drucklager ausgebildet ist und dass das eine Lagerteil (9) relativ zum zugehörigen Rahmenquerteil (4) in axialer Richtung verschiebbar und mittels einer Spanneinrichtung in axialer Richtung festlegbar ist.

## Claims

1. Manual film winding-off device with a film roll (8) of stretch film and a frame formed by two longitudinal frame parts (3, 23) running parallel to the longitudinal axis of the film roll (8) and two transverse frame parts (2,4) running at right angles to the longitudinal axis of the film roll (8), said frame receiving the film roll (8) for rotary support purposes, a braking means acting on the film roll (8), as well as an adjusting means with a rotary actuator (23), by means of which the two transverse frame parts (2, 4) can be moved towards or away from one another to a greater or lesser extent and the braking means is regulat- able, there being an adjustable screw connection between at least one end of at least one of the longitudinal frame parts (3, 23) and one of the transverse frame parts (2, 4), characterized in that the rotary actuator for the adjustable screw connection is formed by at least one (23) of the longitudinal frame parts (3, 23), the screw connection being formed between the latter and at least one of the transverse frame parts (2, 4).

2. Winding-off device according to claim 1, characterized in that the adjusting means (23) is length- variable and the transverse frame parts (2, 4) can be pressed on to the core of the film roll (8) by axially shortening the adjusting means in per se known manner.

3. Winding-off device according to one of the preceding claims, characterized in that the two transverse frame parts (2, 4) and the longitudinal frame part (3) connecting them are constructed as spring clips.

4. Winding-off device according to one of the preceding claims, characterized in that the rotary longitudinal frame part (23) at at least one end is connected to one of the transverse frame parts (2, 4) by means of a setscrew (19, 20), which is preferably mounted in an articulated manner.

5. Winding-off device according to claim 4, characterized in that the rotary longitudinal frame part (23) is connected at one end via a setscrew (19) with a right-hand thread and at the other end via a setscrew (20) with a left-hand thread to the transverse frame parts (2, 4).

6. Winding-off device according to one of the preceding claims, characterized in that the rotary longitudinal frame part is constructed as a turning handle (23), particularly as a handle roller, which preferably has a length substantially corresponding to the film roll width.

7. Winding-off device according to one of the preceding claims, characterized in that the rotary longitudinal frame part (23) is located between the free ends of the tro transverse frame parts (2, 4) and the bearings for the film roll (8) are essentially arranged in the centre of the transverse frame parts (2, 4).

8. Winding-off device according to one of the preceding claims, characterized in that the roller bearing is constructed in per se known manner as a thrust bearing and that one bearing part (9) is axially displaceable relative to the associated transverse frame part (4) and can be axially fixed by means of a clamping device.

## Revendications

1. Dérouleur de feuille manuel, comportant un rouleau (8) d'une feuille souple, un cadre constitué de deux parties longitudinales (3, 23) s'étendant parallèlement à l'axe longitudinal du rouleau (8), et de deux parties transversales (2, 4) s'étendant perpendiculairement à cet axe, dans lequel cadre le rouleau (8) peut être reçu de façon à pouvoir y pivoter, un dispositif de freinage agissant sur le rouleau (8), ainsi qu'un dispositif de réglage à organe d'actionnement tournant (23), grâce auquel les deux parties transversales (2, 4) du cadre peuvent être plus ou moins rapprochées ou éloignées l'une de l'autre, le dispositif de frainage étant réglable, entre au moins une extrémité d'au moins une des parties longitudinales (3, 23) du cadre et l'une des parties transversales (2, 4) du cadre étant prévue une liaison à vis réglable, caractérisé en ce que l'organe d'actionnement tournant de la liaison à vis réglable est constitué d'au moins l'une (23) des parties longitudinales (3, 23) du cadre, entre laquelle et au moins l'une des parties transversales (2, 4) du cadre est disposée la liaison à vis.

2. Dérouleur selon la revendication 1, caractérisé en ce que le dispositif de réglage (23) est de longueur variable, et en ce que les parties transversales (2, 4) du cadre peuvent, de façon connue, être pressées en direction axiale sur le noyau du rouleau (8), par raccourcissement du dispositif de réglage.

3. Dérouleur selon l'une quelconque des revendications précédentes, caractérisé en ce que les deux parties transversales (2, 4) du cadre, et l'autre partie longitudinale (3) qui les relie sont constituées sous la forme d'un étrier élastique.

4. Dérouleur selon l'une quelconque des revendications précédentes, caractérisé en ce que la partie longitudinale tournante (23) du cadre est reliée, à une au moins de ses extrémités, à l'une des parties transversales (2, 4) du cadre, par une vis de réglage (19, 20) supportée de préférence de façon articulée.

5. Dérouleur selon la revendication 4, caractérisé en ce que la partie longitudinale tournante (23) du cadre est reliée aux parties transversales (2, 4), à une extrémité par une vis de réglage (19) à filetage à droite, et à l'autre extrémité par une vis de réglage (20) à filetage à gauche.

6. Dérouleur selon l'une quelconque des revendications précédentes, caractérisé en ce que la partie longitudinale tournante de cadre est constituée sous la forme d'une poignée pivotante (23), en particulier sous la forme d'un rouleau de préhension, qui de préférence a une longueur correspondant essentiellement à la largeur du rouleau de feuille.

7. Dérouleur selon l'une quelconque des revendications précédentes, caractérisé en ce que la partie longitudinale tournante (23) de cadre est prévue entre les extrémités libres des deux parties transversales (2, 4) du cadre, et en ce que les paliers pour le rouleau (8) de feuille sont disposées essentiellement au milieu des parties transversales (2, 4) du cadre.

8. Dérouleur selon l'une quelconque des revendications précédentes, caractérisé en ce que le support de rouleau est constitué, de façon connue, sous la forme d'un palier de butée, et en ce que l'une des parties de palier (9) peut être déplacée en direction axiale par rapport à la partie transversale correspondante (4) du cadre, et peut être fixée en position axiale au moyen d'un dispositif de serrage.
